# EUROPÄISCHE PATENTSCHRIFT

(11) **EP 1 039 083 B1**
(45) Veröffentlichungstag und Bekanntmachung des Hinweises auf die Patenterteilung: **26.01.2005**
(21) Anmeldenummer: 00105447.7
(22) Anmeldetag: 15.03.2000
(51) Int. Cl.: E05D 15/24, E05D 13/00

(54) **Deckengliedertor**
Sectional door
Porte sectionnelle

(30) Priorität: 25.03.1999 DE 19913413
(43) Veröffentlichungstag der Anmeldung: 27.09.2000
(73) Patentinhaber: Novoferm GmbH, 46419 Isselburg (DE)
(72) Erfinder: Hallmann, Jürgen, 46519 Alpen (DE); Jahnke, Reinhold, 46499 Hamminkeln (DE); Sack, Hans-Joachim, 46499 Hamminkeln (DE); Schnelting, Werner, 46419 Isselburg (DE); Wewering, Klemens, 46395 Bocholt (DE)
(74) Vertreter: Albrecht, Rainer Harald, Dr.-Ing.

(56) Entgegenhaltungen:
- EP-A- 0 726 378
- EP-A- 0 868 587
- CH-A- 343 624
- GB-A- 2 172 041

## Beschreibung

Die Erfindung betrifft ein Deckengliedertor mit einem Torblatt aus mehreren in Bewegungsrichtung aufeinanderfolgend aneinander angelenkten Paneelen nach dem Oberbegriff des Anspruches 1. Derartige Deckengliedertore werden nicht nur für Hallentore, sondern in verstärktem Maße auch für Garagentore verwendet, weil sie gegenüber anderen überkopf bewegbaren Toren hinsichtlich ihres Raumbedarfs beim Übergang zwischen Schließstellung und Offenstellung keinen nennenswerten Raum im Gebäudeinneren benötigen und hinsichtlich der benötigten Sturzhöhe oberhalb der zu schließenden Toröffnung weniger anspruchsvoll als ein Rolltor, aber anspruchsvoller als ein Kipp- oder Schwingtor sind. Letzteres benötigt jedoch beim Übergang zwischen den Endstellungen Platz innerhalb und ggf. auch außerhalb der Toröffnung.

Aus der Druckschrift CH 343 624 ist ein Deckengliedertor mit Gewichtsausgleichsvorrichtung bekannt, wobei die Gewichtsausgleichsvorrichtung als einfache horizontal ausgerichtete Schraubenzugfeder ausgebildet ist. Nachteilig ist hier der benötigte große Bauraum seitlich neben den Paneelen, der nach außen durch eine Zarge abgedeckt wird, und im Deckenbereich oberhalb der Durchfahrhöhe der Toröffnung. Ein Schwingtor benötigt einen seitlich neben dem Tor und im Deckenbereich geringeren Bauraum.

Ein Deckengliedertor mit den Merkmalen des Oberbegriffes des Anspruches 1 ist aus der Druckschrift EP-A-0 868 587 bekannt. Bei der bekannten Vorrichtung sind die Schraubenzugfedern übereinander entlang des seitlichen Außenbereiches der zweiten Laufschienen angeordnet. Auch hier ist daher ein entsprechender Bauraum seitlich neben den Paneelen erforderlich.

Da zunehmend der Wunsch besteht, alte Schwingtore in vorhandenen Garagen durch Deckengliedertore zu ersetzen, liegt der Erfindung die Aufgabe zugrunde, den Bauraum seitlich neben den Paneelen des Deckengliedertores und im Deckenbereich zu minimieren. Diese Aufgabe wird erfindungsgemäß durch die Ausbildung eines Deckengliedertores mit den Merkmalen des Anspruches 1 gelöst.

Vorteilhafte Aus- und Weiterbildungen sind in den Ansprüchen 2 und 3 beschrieben.

Beim Einsatz von Mehrfachschraubenzugfedern, deren Höhe geringer ist als ihre Breite, und dem Anordnen der Umlenkrolle horizontal flach oberhalb der Laufschienen, wobei die Mehrfachschraubenzugfedern und die Umlenkrollen die Gesamtkonstruktion des Deckengliedertores nicht oder nur gering nach außen überragen, wird erreicht, dass sowohl der seitliche Bauraum neben den Paneelen als auch der benötigte Bauraum im Deckenbereich äußerst gering gehalten werden kann. Durch die Führung der Mehrfachschraubenzugfeder und der Umlenkrolle auf der oberen Laufschiene wird der Bauraum im Deckenbereich minimiert. Die Führung innerhalb eines U-förmigen Blechkanals verhindert eine Quetschgefahr zwischen Mehrfachschraubenzugfeder und Laufschienen. Als besonders vorteilhaft hat es sich erwiesen, wenn die Umlenkrolle ebenfalls mit Gleitstücken, vorzugsweise aus Kunststoff, ausgebildet wird. Dieses bringt den Vorteil, dass beim Bewegen des Tores die Schleifgeräusche zwischen Zugmittel und Umlenkrolle und Führungsschiene minimiert werden.

Ein Ausführungsbeispiel der Erfindung ist in der Zeichnung dargestellt und wird im Folgenden näher beschrieben. Es zeigen
- Fig. 1: die Seitenansicht eines Deckengliedertores,
- Fig. 2: die Ausbildung und Anordnung der Zugeinrichtung oberhalb der oberen Führungsschiene, und
- Fig. 3: eine Draufsicht auf Fig. 2.

Ein Deckengliedertor mit einem Torblatt aus mehreren in Bewegungsrichtung aufeinanderfolgend aneinander angelenkten Paneelen 1 ist in Fig. 1 dargestellt. Die Paneele 1 weisen seitlich angeordnete Rollen 2 auf, die in seitlichen Laufschienen 3, 4 geführt sind. Eine dieser seitlichen Laufschienen 3 erstreckt sich vertikal und nach einem Bogenübergang horizontal. In ihnen werden die Rollen 2 geführt, die im unteren Bereich der Paneele bzw. im Kupplungsbereich zwischen den Paneelen angeordnet sind. Eine weitere Laufschiene 4 ist horizontal oberhalb der ersten Laufschiene 3 angeordnet und erstreckt sich horizontal in Richtung der Toröffnung weiter. In ihr werden die Rollen 5, die an der Oberkante des im geschlossenen Zustand des Deckengliedertores obersten Paneels 6 geführt.

An der Unterkante des bei geschlossenem Torblatt untersten Paneels 7 sind Koppelstücke 8 angeordnet. Diese Koppelstücke 8 können, wie in Fig. 1 gezeigt, mit den an dieser Stelle ebenfalls angeordneten Rollen 2 verbunden sein. Seitlich an den Koppelstücken 8 sind Seile 9, die zu einer Gewichtsausgleichseinrichtung gehören, mit einem Ende lösbar befestigt. Aus Sicherheitsgründen sind jeweils zwei Seile 9 in etwa parallel angeordnet. Dadurch wird erreicht, dass, sofern eines der Seile 9 reißt, das zweite Seil weiterhin die volle Funktion der Gewichtsausgleichseinrichtung erfüllen kann. Eine nahe der Toröffnung obenliegende Umlenkrolle 10 lenkt die Seile 9 von der ursprünglich etwa vertikalen Richtung in eine etwa horizontale Richtung um. Horizontal oberhalb der Laufschienen 3, 4 ist ein als Mehrfachschraubenzugfeder 11 ausgebildetes elastisch dehnbares Zugmittel angebracht, das an seinem der Toröffnung abgewandten Ende direkt oder indirekt über die Laufschienen 3, 4 oder eine Aufhängung, vorzugsweise verstellbar am Gebäudebereich, festgelegt ist. Der Fixierungspunkt 12 ist lediglich schematisch dargestellt. An seinem der Toröffnung zugewandten Ende trägt die Mehrfachschraubenzugfeder 11 eine Umlenkrolle 13, die von den Seilen 9 180° umschlungen wird. Das zweite Ende der Seile 9 ist dann ortsfest toröffnungsnah am Fixierpunkt 14 befestigt. Derartige vorbeschriebene Ausbildungen von Gewichtsausgleichseinrichtungen sind fachnotorisch bekannt.

Die Ausbildung und Anordnung der Mehrfachschraubenzugfeder 11 und der an einem Ende mit ihr verbundenen Umlenkrolle 13 wird in den Fig. 2 und 3 gezeigt. Oberhalb der oberen Laufschiene 4 ist ein Blechkanal 15 mit einem nach oben offenen U-förmigen Querschnittsprofil angeordnet. Dieser Blechkanal 15 kann über direktes Verschrauben oder über Spannklemmen mit der Laufschiene verbunden sein. Innerhalb des Blechkanals 15 liegt die Mehrfachschraubenzugfeder 11. Im Ausführungsbeispiel besteht diese aus drei horizontal nebeneinanderliegenden Schraubenzugfedern 16. Die jeweiligen Enden der Schraubenzugfedern 16 sind über Haltehaken 17 miteinander und den anschließenden Bauteilen verbunden. Der von der Toröffnung abgewandte Haltehaken 17 ist mit einer Haltelasche 18 verbunden, die über mehrere hintereinanderliegende Bohrungen 19 direkt oder indirekt und einstellbar am Gebäude befestigbar ist. Die indirekte Befestigung kann auch darin bestehen, dass die Haltelasche 18 mit einer der Laufschienen 3, 4 verbunden wird, die notwendigerweise auch mit dem Gebäude verbunden sein müssen.

Am vorderen Haltehaken 17 der Mehrfachschraubenzugfeder 11 ist über eine Traggabel 20 die Umlenkrolle 13 befestigt. Die Umlenkrolle 13 liegt, wie die Mehrfachschraubenzugfeder 11, horizontal flach im Blechkanal 15. Blechkanal 15, Umlenkrolle 13 und Mehrfachschraubenzugfeder 11 sind derartig oberhalb der Laufschiene 4 angeordnet, dass sie diese nur gering nach außen 21 mit Bezug auf die Gesamtkonstruktion des Deckengliedertores überragen. Im Ausführungsbeispiel ist dieser überragende Abstand 22 so gering bemessen, dass die hier liegenden Zweige 23 der Seile 9 noch gerade zur neben den Laufschienen 3, 4 liegenden Umlenkrolle 10 geführt werden können, ohne an der zugehörigen Wand 24 de Blechkanals 15 zu schleifen.

Zur Verschleißminderung, aber auch besonders zur Geräuschminderung, sind die Schraubenzugfedern 16 der Mehrfachschraubenzugfeder 11 mit Gleitstücken 25 ausgebildet. Diese Gleitstück 25 sind mit Bezug auf die beiden außenliegenden Schraubenzugfedern 16 klipsartig ausgebildet. Die Schenkel dieser Klipse umfassen die beiden außenliegenden Schraubenzugfedern 16 über deren halbem Durchmesser hinaus. Damit wird verhindert, dass die Mehrfachschraubenzugfeder 11 direkt auf dem Boden oder an den Wänden 25, 26 des Blechkanals 15 auf- bzw. anliegt. Auch die Traggabel 20 für die Umlenkrolle 13 ist mit Gleitstücken versehen. Diese Gleitstücke 25 sind als Niet 27 aus Kunststoff ausgebildet, die mit ihrem Schaft in entsprechende Bohrungen der Traggabel 20 eingepresst sind und deren Kopf von außen auf der Traggabel 20 aufliegt. Dadurch wird erreicht, dass auch die Traggabel 20 zum Halten der Umlenkrolle 13 nicht direkt auf dem Boden des Blechkanals 15 aufliegt. Die Seitenführung der Umlenkrolle 13 erfolgt durch die Anordnung der gespannten Seile 9.

### Bezugszeichenliste

- 1.: Paneel
- 2.: Rolle
- 3.: Laufschiene
- 4.: Laufschiene
- 5.: Rolle
- 6.: oberstes Paneel
- 7.: unterstes Paneel
- 8.: Koppelstück
- 9.: Seil
- 10.: Umlenkrolle
- 11.: Mehrfachschraubenzugfeder
- 12.: Fixierpunkt
- 13.: Umlenkrolle
- 14.: Fixierpunkt
- 15.: Blechkanal
- 16.: Schraubenzugfeder
- 17.: Haltehaken
- 18.: Haltelasche
- 19.: Bohrung
- 20.: Traggabel
- 21.: außen
- 22.: Abstand
- 23.: Zweig
- 24.: Wand
- 25.: Gleitstück
- 26.: Wand
- 27.: Niet

## Patentansprüche

1. Deckengliedertor mit seitlichen Laufschienen (3,4) und mit einem Torblatt aus mehreren in Bewegungsrichtung aufeinanderfolgend aneinander angelenkten Paneelen (1, 7), die mit seitlich angeordneten Rollen (2) in den sich vertikal und nach Bogenübergängen horizontal erstreckenden ersten seitlichen Laufschienen (3) geführt sind, mit Ausnahme des in Schließstellung obersten Paneels (6), das mit seinen in dieser Stellung im Oberkantenbereich angebrachten Rollen (5) in zweiten seitlichen Laufschienen (4) geführt wird, die - bis auf einen der Toröffnung zugewandten gegebenenfalls abgesenkten und dann abgewinkelten Abschnitt - parallel und oberhalb der zugewandten horizontalen Abschnitte der ersten Laufschienen (3) angeordnet sind,
mit mindestens einer Gewichtsausgleichseinrichtung in Gestalt einer aus mehreren Schraubenzugfedern (16) bestehenden Mehrfachschraubenzugfeder (11), die an ihrem der Toröffnung abgewandten Ende gebäudeseitig befestigt und am anderen Ende über eine Traggabel (20) mit einer Umlenkrolle (13) verbunden ist,
und mit einem Seil (9), das an seinem einen Ende in der Nähe der Toröffnung gebäudeseitig befestigt ist, die um eine vertikale Achse an der Traggabel (20) gelagerte Umlenkrolle (13) umschlingt, in der Nähe der Toröffnung über eine weitere Umlenkrolle (10) läuft und an seinem anderen Ende im unteren Bereich des in Schließstellung untersten Paneels (7) befestigt ist,
**dadurch gekennzeichnet, dass** die Mehrfachschraubenzugfeder (11) in einer horizontal ausgerichteten Führungsschiene angeordnet ist, wobei die Führungsschiene als oben offener U-förmiger Blechkanal (15) ausgebildet ist und oberhalb einer der zweiten Laufschienen (4) dergestalt angeordnet ist, dass die Mehrfachschraubenzugfeder (11) und die Umlenkrolle (13) außen gegenüber der zweiten Laufschiene (4) nicht oder nur geringfügig überstehen, dass die Schraubenzugfedern (16) horizontal nebeneinander angeordnet sind, so dass die Höhe der Mehrfachschraubenzugfeder (11) geringer ist als deren Breite, und dass die Mehrfachschraubenzugfeder (11) durch mindestens ein an die beiden äußeren Schraubenzugfedern (16) angeklipstes Kunststoffgleitstück (25) im Blechkanal (15) geführt ist.

2. Deckengliedertor nach Anspruch 1, **dadurch gekennzeichnet, dass** die an die Mehrfachschraubenzugfeder (11) angeschlossene Umlenkrolle (13) ebenfalls in der Führungsschiene angeordnet ist und dass die Traggabel (20) durch Gleitstücke (25) oder Rollen im Blechkanal (15) geführt ist.

3. Deckengliedertor nach Anspruch 2, **dadurch gekennzeichnet, dass** die Traggabel (20) mindestens eine auf dem Boden des Blechkanals (15) gleitende Kunststoffniet (27) aufweist, die mit ihrem Schaft in entsprechende Bohrungen der Traggabel (20) eingepresst ist.

## Claims

1. A vertical sliding door with lateral running rails (3, 4) and with a door leaf consisting of several panels (1, 7) linked to one another successively in the direction of motion, which panels are guided with laterally arranged rollers (2) in first lateral running rails (3) extending vertically and, after curved transitions, horizontally, with the exception of the panel (6) that is uppermost in the closed position, which is guided with its rollers (5), fitted in this position in the upper edge region, in second lateral running rails (4), which are arranged - except for a section optionally lowered and bent-off facing the door opening - parallel to and above the facing horizontal sections of the first running rails (3),
with at least one counterweight device in the form of a multiple spiral tension spring (11) consisting of several spiral tension springs (16), said multiple spiral tension spring being fixed, on the building side, at its end facing away from the door opening and being connected at the other end via a bearing fork (20) to a deflection roller (13),
and with a rope (9) which is fixed, on the building side, at its end in the vicinity of the door opening, winds round the deflection roller (13) mounted about a vertical axis on the bearing fork (20), runs in the vicinity of the door opening via a further deflection roller (10) and is fixed at its other end in the lower region of the panel (7) that is lowermost in the closed position,
**characterised in that** the multiple spiral tension spring (11) is arranged in a horizontally orientated guide rail, whereby the guide rail is designed as a U-shaped sheet-metal channel (15) open at the top and is arranged above one of the two running rails (4) in such a way that the multiple spiral tension spring (11) and the deflection roller (13) do not project externally or only slightly so with respect to the second running rail (4), that the spiral tension springs (16) are arranged horizontally beside one another, so that the height of the multiple spiral tension spring (11) is less than its width, and that the multiple spiral tension spring (11) is guided in the sheet-metal channel (15) by means of at least one plastic sliding piece (25) clipped to the two outermost spiral tension springs (16).

2. The vertical sliding door according to claim 1, **characterised in that** the deflection roller (13) connected to the multiple spiral tension spring (11) is also arranged in the guide rail and that the bearing fork (20) is guided in the sheet-metal channel (15) by means of sliding pieces (25) or rollers.

3. The vertical sliding door according to claim 2, **characterised in that** the bearing fork (20) has at least one plastic rivet (27) sliding on the bottom of the sheet-metal channel (15), said plastic rivet being pressed with its shaft into corresponding drill-holes of the bearing fork (20).

## Revendications

1. Portail articulé avec des rails de roulement latéraux (3, 4) et avec un vantail constitué de plusieurs panneaux (1, 7) successivement articulés les uns sur les autres dans le sens de déplacement, qui sont guidés par des rouleaux (2) disposés latéralement dans les premiers rails de roulement latéraux (3) qui s'étendent à la verticale puis à l'horizontale après avoir passé la courbe, à l'exception du panneau supérieur (6) en position de fermeture, qui par ses rouleaux (5) qui dans cette position sont montés dans la zone de bordure supérieure est guidé dans des seconds rails de roulement latéraux qui (à l'exception d'une section dirigée vers l'ouverture de la porte (1), qui est rabaissée le cas échéant puis coudée) sont disposés à la parallèle et au-dessus des sections horizontales tournées vers eux des premiers rails de roulement (3),
avec au moins un dispositif d'équilibrage du poids sous la forme d'un ressort de traction multiple à vis (11) constitué de plusieurs ressorts de traction à vis (16), qui sur son extrémité opposée à l'ouverture de la porte est fixé sur le bâtiment et qui sur l'autre extrémité est relié à un rouleau de renvoi (13), par l'intermédiaire d'une fourche (20),
et avec un câble (9) qui à son extrémité située à proximité de l'ouverture de la porte est fixé sur le bâtiment, qui autour d'un axe vertical est enroulé autour du rouleau de renvoi (13) logé sur la fourche (20), qui a proximité de l'ouverture de la porte passe par un autre rouleau de renvoi (10) et qui sur son autre extrémité est fixé dans la zone inférieure du panneau le plus bas (7) en position fermée,
**caractérisé en ce que** le ressort de traction multiple à vis (11) est disposé dans un rail de guidage orienté à l'horizontale, , les rails de guidage étant conçus sous la forme d'une conduite en tôle ouverte (15), en forme U et **en ce qu'**il est disposé au-dessus de l'un des seconds rails de roulement (4) de façon à ce que le ressort de traction multiple à vis (11) et le rouleau de renvoi (13) ne dépassent pas ou de façon infime vers l'extérieur, par rapport au second rail de roulement (4), **en ce que** des ressorts de traction à vis (16) sont disposés horizontalement l'un à côté de l'autre, pour que la hauteur du ressort de traction multiple à vis (11) soit inférieure à sa largeur et **en ce que** le ressort de traction multiple à vis (11) est au moins guidé dans la conduite en tôle (15) par au moins une pièce coulissante en matière plastique (25) clippée sur les deux ressorts de traction à vis extérieurs (16).

2. Portail articulé selon la revendication 1, **caractérisé en ce que** le rouleau de renvoi (13) raccordé sur le ressort de traction multiple à vis (11) est également disposé dans le rail de guidage et **en ce que** la fourche (20) est guidée dans la conduite en tôle (15) par des pièces coulissantes (25) ou par des rouleaux.

3. Portail articulé selon la revendication 2, **caractérisé en ce que** la fourche (20) est dotée d'au moins un rivet en matière plastique (27) coulissant sur le fond de la conduite en tôle (15), qui par l'intermédiaire de sa tige est pressé dans des alésages correspondants de la fourche (20).
